# EUROPÄISCHE PATENTSCHRIFT

(11) **EP 0 393 376 B1**
(45) Veröffentlichungstag und Bekanntmachung des Hinweises auf die Patenterteilung: **24.03.1993**
(21) Anmeldenummer: 90105495.7
(22) Anmeldetag: 23.03.1990
(51) Int. Cl.: G07F 17/34

(54) **Glücksspielgerät mit Gewinnausgabe**
Amusement-with-prizes gaming machine with profit output
Machine à sous avec distribution de gain

(30) Priorität: 18.04.1989 DE 3912641
(43) Veröffentlichungstag der Anmeldung: 24.10.1990
(73) Patentinhaber: Bally Wulff Automaten GmbH, 12001 Berlin (DE)
(72) Erfinder: Voigt, Lutz, D-1000 Berlin 19 (DE); Albrecht, Lutz-Bernhard, D-1000 Berlin 27 (DE)
(74) Vertreter: Knoblauch, Ulrich, Dr.-Ing.

(56) Entgegenhaltungen:
- DE-A- 3 035 947
- DE-A- 3 139 585
- DE-A- 3 439 635
- DE-A- 3 439 636

## Beschreibung

Die Erfindung bezieht sich auf ein Glücksspielgerät mit Gewinnausgabe, bei dem durch eine in Abhängigkeit von der Eingabe von Bargeld oder dergleichen betätigbare Spielauslöseeinheit eine von mehreren sichtbaren Symboldarstellungen nach einer Zufallsfunktion auslösbar und vorbestimmten Symboldarstellungen, den Gewinnsymboldarstellungen, jeweils ein vorbestimmter Gewinn zugeordnet ist, mit einem Gewinnsymboldarstellungsdetektor und einem Gewinnzuordner, durch den bei Feststellung einer Gewinnsymboldarstellung eine ihr zugeordnete digitale Gewinndarstellung und in Abhängigkeit von dieser die Ausgabe des ihr zugeordneten Gewinns in einer Gewinnausgabeeinheit auslösbar ist, wobei das Glücksspielgerät eine die Gewinnausgabe wählbar sperrende und die Gewinnmöglichkeit mit zunehmender während wenigstens einer Sperrung der Gewinnausgabe zwischengespeicherter Summe von Gewinndarstellungen steigernde Einrichtung aufweist.

Bei einem bekannten Glücksspielgerät dieser Art (DE 31 39 585 A1) hat es der Spieler in der Hand, einen einmal erzielten Gewinn zwischenzuspeichern ("stehenzulassen") oder ihn auszahlen zu lassen. Wenn der Gewinn zwischengespeichert wird und der Spieler weiterspielt, kann dem Spieler ein zusätzlicher Gewinn gewährt werden. Der Spieler wird dann in der Regel bestrebt sein, weiterzuspielen, um seinen Gewinn über den bereits erzielten Gewinn hinaus zu steigern. Alternativ können auch seine Gewinnchancen bei Zwischenspeicherung eines Gewinns gesteigert werden.

Die Gewinnsteigerung wird jedoch bei jedem Spiel bewirkt, bei dem während einer Sperrung der Gewinnausgabe ein Gewinn erzielt wird. Hierbei wird der Inhalt eines Bonusspeichers bei jedem Gewinnspiel um eine Zusatzgewinneinheit erhöht. Zusätzlich kann bei Erreichen wenigstens einer vorbestimmten zwischengespeicherten Gewinnsumme der Inhalt des Bonusspeichers um die gleiche Zusatzgewinneinheit erhöht werden. Solange bei einem Spiel mit Zwischenspeicherung bzw. Rücklage eines Gewinns kein weiterer Gewinn erzielt wird, wird auch kein weiterer Bonus gewährt. Andererseits wird bei Erzielung eines Gewinns der Bonus, sofern die zwischengespeicherte Gewinnsumme den vorbestimmten Wert überschreitet, allenfalls verdoppelt. Der Anreiz für den Spieler, weitere Spiele durchzuführen, ist daher nur verhältnismäßig gering.

Der Erfindung liegt daher die Aufgabe zugrunde, ein Glücksspielgerät der gattungsgemäßen Art anzugeben, das den Spieler selbsttätig dazu verleitet, noch öfter mit dem Glücksspielgerät zu spielen.

Erfindungsgemäß ist diese Aufgabe dadurch gelöst, daß die erwähnte Einrichtung erst dann eine Steigerung der Gewinnmöglichkeit bewirkt, wenn die zwischengespeicherte Summe von Gewinndarstellungen einen vorbestimmten Mindestwert überschritten hat und zugleich eine vorbestimmte Mindestanzahl von Spielen ausgeführt worden ist, wobei die vorbestimmte Mindestanzahl umso kleiner ist, je weiter die zwischengespeicherte Summe von Gewinndarstellungen oberhalb des Mindestwertes liegt, und daß die Steigerung der Gewinnmöglichkeit oberhalb des Mindestwertes und der Mindestzahl stufenweise mit zunehmender zwischengespeicherter Summe von Gewinndarstellungen und/oder zunehmender Anzahl von Spiel in zunehmend größeren Stufen zunimmt.

Bei diesem Glücksspielgerät kann die Gewinnmöglichkeit auch dann mit zunehmender Anzahl von Spielen mit zunehmender Steigerungsrate erhöht werden, wenn der Spieler nach Erreichen des Mindestwertes der stehengelassenen Gewinnsumme ohne diese abzurufen weiterspielt, aber keinen Gewinn erzielt. Wenn er hierbei Gewinne erzielt und dennoch weiterspielt, kann die zunehmende Steigerungsrate schon mit einer geringeren Anzahl von Spielen erreicht werden. Dies verleitet den Spieler in noch höherem Maße zum Weiterspielen.

Vorzugsweise ist dafür gesorgt, daß die erwähnte Einrichtung einen Wählschalter, einen Akkumulator-Speicher, einen Zusatzgewinngeber, der eine in Abhängigkeit vom Inhalt des Akkumulator-Speichers zunehmende digitale Zusatzgewinndarstellung Z erzeugt, einen Addierer und einen Ausgabeschalter aufweist, daß die digitale Gewinndarstellung S über den Wählschalter dem Akkumulator-Speicher oder der Gewinnausgabeeinheit zuführbar ist und daß die durch den Addierer gebildete Summe der im Akkumulator-Speicher aufsummierten Gewinndarstellung S und der Zusatzgewinndarstellung Z bei Betätigung des Ausgabeschalters der Ausgabeeinheit zuführbar ist. Dies ist eine einfache Ausbildung, die es dem Spieler ermöglicht, einen um so höheren Zusatzgewinn zu erzielen, je mehr Gewinne er "stehen", d.h. durch den Akkumulator-Speicher aufsummieren läßt. Dies steigert den Anreiz weiterzuspielen, ohne den bisher erzielten Gewinn abzurufen, um einen noch höheren Zusatzgewinn zu erzielen. Dennoch hat der Spieler es in der Hand, nach jedem Spiel durch Betätigung des Ausgabeschalters den bisher erzielten Gesamtgewinn abzurufen.

Vorzugsweise ist die Zunahme der Zusatzgewinndarstellung Z überproportional zu S. Dies ergibt einen sehr rasch zunehmenden Zusatzgewinn, je öfter der Spieler spielt, ohne seinen bisherigen Gewinn abzurufen. Entsprechend höher ist der Anreiz, den Gewinn stehenzulassen und weiterzuspielen.

Sodann kann dafür gesorgt sein, daß die Einrichtung einen Impulsgeber aufweist, dessen Pulsfrequenz in Abhängigkeit von einer Zunahme der Gewinndarstellung S zunimmt und dessen Ausgang mit dem Zähleingang eines Impulszählers verbunden ist, daß der Zusatzgewinngeber einen Zusatzgewinnsignalgenerator aufweist, dessen Zusatzgewinnsignal einen in Abhängigkeit von einer Zunahme des Zählwerts des Impulszählers zunehmenden Zusatzgewinn darstellt, und daß die Ausgangssignale von Akkumulator-Speicher und Zusatzgewinnsignalgenerator den Eingängen des Addierers zuführbar sind. Diese Ausbildung stellt eine einfache Realisierung für die Zuteilung eines Zusatzgewinns dar, der überproportional zur Zunahme der im Akkumulator-Speicher gespeicherten Gewinndarstellung zunimmt.

Eine noch weitergehende Ausgestaltung kann darin bestehen, daß der Impulsgeber eine in Abhängigkeit von der Auslösung eines Spiels auslösbare Impulsgebereinheit mit mehreren Ausgängen, an denen bei jeder Auslösung der Impulsgebereinheit eine unterschiedliche Anzahl von Impulsen auftritt, einen am Ausgang des Akkumulator-Speichers angeschlossenen Mehrbereichkomparator mit mehreren je einem anderen Größenbereich von S zugeordneten Ausgängen, deren Anzahl gleich der Anzahl der Ausgänge der Impulsgebereinheit ist und an denen jeweils ein Ausgangssignal auftritt, wenn S in dem dem betreffenden Ausgang des Mehrbereichkomparators zugeordneten Größenbereich liegt, und eine Torschaltung aufweist, die an den Ausgängen von Impulsgebereinheit und Mehrbereichkomparator angeschlossen ist und einen jeweils einem Ausgang des Mehrbereichkomparators zugeordneten Ausgang der Impulsgebereinheit beim Auftreten eines Ausgangssignals des Mehrbereichkomparators, mit dem Impulszähleingang des Impulszählers verbindet, wobei die Ausgänge von Mehrbereichkomparator und Impulsgebereinheit einander in aufsteigender Reihenfolge der Höhe der Größenbereiche von S und der Anzahl von Impulsen, die an den Ausgängen der Impulsgebereinheit pro Auslösung auftreten, zugeordnet sind. Dies ergibt eine stufenweise Zunahme der Frequenz der dem Impulszähler zugeführten Impulse in Abhängigkeit von der Zunahme der im Akkumulator-Speicher aufsummierten Gewinndarstellung.

Auch die Verknüpfung der Ausgangssignale des Zusatzgewinnsignalgenerators und des Impulszählers zur überproportionalen Steigerung des Zusatzgewinns in Abhängigkeit von der im Akkumulator-Speicher aufsummierten Gewinndarstellung kann auf einfache Weise derart ausgestaltet sein, daß der Zusatzgewinnsignalgenerator mehrere Ausgänge und der Impulszähler die gleiche Anzahl von Ausgängen wie der Zusatzgewinnsignalgenerator aufweist, daß an den Ausgängen des Impulszählers nacheinander in Abhängigkeit von der Anzahl der Eingangsimpulse ein Ausgangssignal auftritt, daß an den Ausgängen des Zusatzgewinnsignalgenerators unterschiedliche Zusatzgewinne darstellende Ausgangssignale auftreten und daß an den Ausgängen von Impulszähler und Zusatzgewinnsignalgenerator eine Torschaltung angeschlossen ist, die einen jeweils einem Ausgang des Impulszählers zugeordneten Ausgang des Zusatzgewinnsignalgenerators mit dem Addierer verbindet, wenn der Impulszähler ein Ausgangssignal erzeugt, wobei die Ausgänge von Impulszähler und Zusatzgewinnsignalgenerator einander in aufsteigender Reihenfolge der Anzahl der durch ein Ausgangssignal des Impulszählers dargestellten Eingangsimpulse und der Größe des durch ein Ausgangssignal des Zusatzgewinnsignalgenerators dargestellten Zusatzgewinns zugeordnet sind.

Ferner ist es möglich, daß die die Gewinnmöglichkeit steigernde Einrichtung einen Mikroprozessor aufweist. Dieser kann so programmiert sein, daß er die erwähnten Funktionen ausführt.

Damit der Spieler überprüfen kann, wie hoch sein stehengelassener Gewinn und gegebenenfalls sein Zusatzgewinn ist, kann ferner eine Anzeigeeinheit für den Inhalt des Akkumulator-Speichers und für den Zusatzgewinn vorgesehen sein. Dies erleichtert dem Spieler die Entscheidung, weiterzuspielen oder aufzuhören.

Die Erfindung und ihre Weiterbildungen werden nachstehend anhand der Zeichnung eines Blockschaltbilds eines erfindungsgemäßen münzbetätigbaren Glücksspielgeräts mit Gewinnausgabe beschrieben.

Das dargestellte Glücksspielgerät hat drei unabhängig voneinander drehbare gelagerte Scheiben 1, 2 und 3 (Walzen oder Räder), auf deren Umfang in gleichen Winkelabständen verschiedene Symbole sichtbar dargestellt sind. Die Scheiben werden durch einen Zufallsantrieb 4 gleichzeitig in Drehung versetzt und nach einer Zufallsfunktion zu verschiedenen Zeiten wieder angehalten, wobei der Zufallsantrieb 4 durch einen Impuls einer Spielauslöseeinheit 5 ausgelöst wird. Die Spielauslöseeinheit 5 enthält eine Bargeldeingabeeinheit 6, eine Gleichspannungsquelle 7, einen Tastschalter 8, einen monostabilen Multivibrator 9 und ein UND-Glied 10. Wenn nach Eingabe einer vorbestimmten Menge von Bargeld oder dergleichen, z.B. Münzen, ein Geldschein, Chips oder Kreditkarten, der Tastschalter 8 betätigt wird, erhält der monostabile Multivibrator 9 einen ihn auslösenden Spannungssprung aus der Gleichspannungsquelle 7, so daß er seinerseits dem UND-Glied einen Impuls zuführt, das zuvor von der Bargeldeingabeeinheit 6 ein Eingangssignal erhalten hatte. Der daraufhin erzeugte Ausgangsimpuls des UND-Glieds 10 löst seinerseits den Zufallsantrieb 4 aus.

Die Symboldarstellungen auf den Scheiben 1 bis 3 bzw. die den Symboldarstellungen entsprechenden Drehwinkelstellungen der Scheiben werden durch einen Symboldarstellungsdetektor 11 abgetastet, der seinerseits drei Fühler 12, 13 und 14 aufweist, die ein jedem abgetasteten Symbol bzw. jeder einem Symbol entsprechenden Drehwinkelstellung der Scheiben 1 bis 3 entsprechendes Signal erzeugen, das einem Gewinnzuordner 15 zugeführt wird. In Abhängigkeit von vorbestimmten Symboldarstellungen, die durch den Symboldarstellungsdetektor 11 bzw. dessen Fühler 12 bis 14 am Ende der Drehung der Scheiben 1 bis 3 gleichzeitig festgestellt werden, erzeugt der Gewinnzuordner 15 eine vorbestimmte digitale Gewinndarstellung, die über eine Mehrfachleitung 16 und einen durch den Spieler betätigbaren Wählschalter oder Umschalter 17 über eine Mehrfachleitung 18 einer Gewinnausgabeeinheit 19 oder über eine Mehrfachleitung 20 einem Akkumulator-Speicher 21 zuführbar ist. Wenn der Spieler die dargestellte Lage des Wählschalters 17 wählt, wird der durch den Gewinnzuordner 15 dargestellte Gewinn durch die Gewinnausgabeeinheit 19 in Form von Bargeld ausgegeben. Wenn der Spieler dagegen die andere Lage des Wählschalters 17 wählt, in der der Gewinnzuordner 15 mit dem Akkumulator-Speicher 21 verbunden ist, wird die von dem Gewinnzuordner 15 erzeugte Gewinndarstellung in dem Akkumulator-Speicher 21 gespeichert. Gleichzeitig wird der Inhalt des Akkumulator-Speichers durch eine Anzeigeeinheit 22 angezeigt. Bei dieser Abspeicherung der Gewinndarstellung im Akkumulator-Speicher 21 wird der Gewinn mithin nicht zwangsläufig durch die Gewinnausgabeeinheit 19 ausgegeben. Vielmehr überprüft ein am Ausgang des Akkumulator-Speichers 21 angeschlossener Mehrbereichkomparator 23 in einem Impulsgeber 24, ob die Gewinndarstellung S, gegebenenfalls die aufsummierte Gewinndarstellung S mehrerer Spiele, wenn der Spieler die Gewinne mehrerer Spiele nicht abgerufen hat, in einem von mehreren Gewinnbereichen liegt, z.B. zwischen 100 bis 200 Geldeinheiten, zwischen 200 bis 400 Geldeinheiten, zwischen 400 bis 800 Geldeinheiten liegt oder größer als 800 Geldeinheiten ist. Jedem dieser Gewinnbereiche ist ein Ausgang b₁, b₂, b₃ bzw. b₄ zugeordnet. Wenn die Gewinndarstellung S in einem dieser Gewinnbereiche liegt, tritt am zugeordneten Ausgang des Mehrbereichkomparators 23 ein Ausgangssignal auf, das einer Torschaltung 25 im Impulsgeber 24 zugeführt wird. Die Torschaltung 25 enthält eine der Anzahl der Ausgänge b₁ bis b₄ des Mehrbereichkomparators 23 entsprechende Anzahl von UND-Gliedern 26, 27, 28 und 29, deren Ausgänge durch ein ODER-Glied 30 mit dem Ausgang des Impulsgebers 24 verbunden sind. Der Impulsgeber 24 enthält ferner eine Impulsgebereinheit 31 mit einer der Anzahl der Ausgänge b₁ bis b₄ des Mehrbereichkomparators 23 entsprechenden Anzahl von Ausgängen c₁ bis c₄. Ferner ist die Impulsgebereinheit 31 eingangsseitig mit einem Fühler 32 verbunden, der beim Vorbeilauf eines vorbestimmten Symbols, das auf einem der Scheiben, hier der Scheibe 3, dargestellt ist, einen Impuls an die Impulsgebereinheit 31 abgibt und diese auslöst. Die Impulsgebereinheit erzeugt daraufhin an ihren Ausgängen c₁ bis c₄ jeweils eine unterschiedliche Anzahl von Impulsen, und zwar am Ausgang c₁ einen Impuls, am Ausgang c₂ zwei Impulse, am Ausgang c₃ vier Impulse und am Ausgang c₄ acht Impulse. Die Ausgänge c₁ und b₁ sind mit dem UND-Glied 26, die Ausgänge c₂ und b₂ mit dem UND-Glied 27, die Ausgänge c₃ und b₃ mit dem UND-Glied 28 und die Ausgänge c₄ und b₄ mit dem UND-Glied 29 verbunden. Je höher mithin die durch den Mehrbereichkomparator 23 festgestellte Gewinndarstellung S im Akkumulator-Speicher 21 ist, umso größer ist die Anzahl der Impulse, die von der Impulsgebereinheit 31 über die Torschaltung 25 zum Ausgang des Impulsgebers 24 durchgeschaltet wird. Zwar kann es aufgrund des Zufallsantriebs 4 der Fall sein, daß der Fühler 32 während eines Spiels das die Impulsgebereinheit 31 auslösende Symbol überhaupt nicht, nur einmal oder mehrmals feststellt, weil die Scheibe 3 keine volle Umdrehung, nur eine Umdrehung oder mehrere Umdrehungen während eines Spiels ausführt, so daß die Impulsgebereinheit 31 und mithin der Impulsgeber 24 insgesamt während eines Spiels überhaupt keinen Impuls, die dem betreffenden Ausgang b₁ bis b₄ des Mehrbereichkomparators 23 zugeordnete Anzahl von Ausgangsimpulse der Impulsgebereinheit 31 nur einmal oder mehrmals erzeugt, doch wird die über mehrere Spiele im statistischen Mittel durch die Impulsgebereinheit 31 an dem dem betreffenden Ausgang b₁ bis b₄ zugeordneten Ausgang c₁ bis c₄ erzeugte Anzahl von Impulsen sich dahingehend ausgleichen, daß sie im statistischen Mittel gleich 1, 2, 4 bzw. 8 sein wird. Statt die Impulsgebereinheit 31 durch einen Symbolfühler, wie den Fühler 32, auszulösen, ist es auch möglich, den Fühler 32 und dessen Verbindung zur Impulsgebereinheit 31 wegzulassen und stattdessen den Ausgang der Spielauslöseeinheit 5 mit dem Auslöseeingang der Impulsgebereinheit 31 zu verbinden, wie es durch die gestrichelte Verbindung zwischen der Ausgangsleitung der Spielauslöseeinheit 5 und der Impulsgebereinheit 31 dargestellt ist. Die Impulse P des Impulsgebers 24 werden einem Zusatzgewinngeber 33 zugeführt, der in Abhängigkeit von der Anzahl P der ihm vom Impulsgeber 24 zugeführten Impulse und damit in Abhängigkeit vom Inhalt des Akkumulator-Speichers 21 eine zunehmende digitale Zusatzgewinndarstellung Z erzeugt. Zu diesem Zweck enthält der Zusatzgewinngeber 33 einen Impulszähler 34, einen Zusatzgewinnsignalgenerator 35 und eine Torschaltung 36. Der Impulszähler 34 hat drei Ausgänge p₁, p₂ und p₃. Wenn die Anzahl P der dem Zähleingang des Impulszählers 34 zugeführten Impulse des Impulsgebers 24 größer als 100, aber nicht größer als 200 ist, tritt am Ausgang p₁ ein Ausgangssignal auf, wenn die Anzahl P größer als 200, aber nicht größer als 300 ist, tritt am Ausgang p₂ ein Ausgangssignal auf, und wenn die Anzahl P größer als 300 ist, tritt am Ausgang p₃ ein Ausgangssignal auf.

Der Zusatzgewinnsignalgenerator 35 hat ebenso viele Ausgänge Z₁, Z₂ und Z₃ wie der Impulszähler 34. Das am Ausgang Z₁ auftretende Ausgangssignal stellt einen Zusatzgewinn von fünf Zusatzgewinneinheiten, das am Ausgang Z₂ auftretende Ausgangssignal einen Zusatzgewinn von 20 Zusatzgewinneinheiten und das am Ausgang Z₃ auftretende Ausgangssignal einen Zusatzgewinn von 50 Zusatzgewinnheiten dar, wobei es sich bei den Zusatzgewinneinheiten um Geldeinheiten oder eine entsprechende Anzahl von kostenlosen Sonderspielen handelt. Wenn am Ausgang p₁ des Impulszählers 34 ein Ausgangssignal auftritt, wird das den niedrigsten Zusatzgewinn darstellende Zusatzgewinnsignal vom Ausgang Z₁ über die Torschaltung 36 dem einen Eingang eines Addierers 37 zugeführt. Wenn am Ausgang p₂ des Impulszählers 34 ein Ausgangssignal auftritt, wird das den höheren Zusatzgewinn darstellende Zusatzgewinnsignal vom Ausgang Z₂ zum Addierer 27 durchgeschaltet. Wenn am Ausgang p₃ des Impulszählers 34 ein Ausgangssignal auftritt, wird das den höchsten Zusatzgewinn darstellende Zusatzgewinnsignal vom Ausgang Z₃ zum Addierer 37 durchgeschaltet. Durch eine am Ausgang des Zusatzgewinngebers 33 angeschlossene Anzeigeeinheit 38 wird die jeweils über die Torschaltung 36 durchgeschaltete Zusatzgewinndarstellung Z angezeigt. Der andere Eingang des Addierers 37 ist mit dem Ausgang des Akkumulator-Speichers 21 verbunden. Am Ausgang des Addierers 37 tritt mithin die Summe der im Akkumulator-Speicher 21 gespeicherten und aufsummierten Gewinndarstellung S und der Zusatzgewinndarstellung Z auf. Diese Summe (S + Z) kann vom Spieler durch Schließen eines normalerweise offenen Schalters 39 anstelle der vom Gewinnzuordner 15 erzeugten Gewinndarstellung der Gewinnausgabeeinheit 19 zugeführt werden, woraufhin diese den entsprechenden Gesamtgewinn ausgibt.

Die Zusatzgewinndarstellung Z und mithin der Zusatzgewinn ist umso höher, je größer die Summe der nichtabgerufenen, im Akkumulator-Speicher 21 durch Umschalten des Wählschalters 17 (aus der dargestellten Lage in die andere Lage) übertragenen Gewinndarstellungen ist, wobei die Höhe eines Gewinns bei einem Spiel mittels einer üblicherweise vorgesehenen Anzeigeeinheit 40 durch den Spieler überprüft werden kann, bevor er sich entscheidet, ob er diesen Gewinn "stehenläßt", d.h. in den Akkumulator-Speicher 21 durch Umschalten des Wählschalters 17 überträgt oder in der dargestellten Lage des Wählschalters 17 unmittelbar ausgeben läßt. Darüber hinaus hat es der Spieler in der Hand, durch Betätigung des Ausgabeschalters 39 jederzeit am Ende eines Spiels den zu der im Akkumulator-Speicher 21 gespeicherten Gewinndarstellung gehörenden Gewinn einschließlich eines gegebenenfalls erhaltenen Zusatzgewinns über die Gewinnausgabeeinheit 19 auszahlen zu lassen.

Wenn der Wählschalter 17 auf den Akkumulator-Speicher 21 umgeschaltet ist und der in diesem in Form der Gewinndarstellung S zwischengespeicherte Gewinn nach einem oder mehreren Gewinnspielen nicht höher als 100 Gewinneinheiten ist, erzeugt der Mehrbereichkomparator 23 auch an keinem seiner Ausgänge b₁ bis b₄ ein Ausgangssignal, so daß auch kein Zusatzgewinn gewährt wird. Wenn die Summe der Gewinneinheiten bzw. Gewinndarstellungen S dagegen z.B. größer als 400 aber kleiner als 800 ist, tritt am Ausgang b₃ ein Ausgangssignal auf, so daß gegebenenfalls vier Impulse vom Ausgang c₃ der Impulsgebereinheit 31 über die Torschaltung 25 zum Zähleingang des Impulszählers 34 durchgelassen werden. Der Impulszähler 34 erzeugt dennoch an keinem seiner Ausgänge p₁ bis p₃ ein Ausgangssignal, weil die Anzahl P der ihm zugeführten Impulse noch kleiner als 100 ist. Erst wenn nach mehreren Gewinnspielen die Anzahl P der dem Impulszähler 34 vom Impulsgeber 24 zugeführten Impulse größer als 100, aber noch nicht größer 200 ist, tritt am Ausgang p₁ des Impulszählers 34 ein Ausgangssignal auf. Dadurch wird das am Ausgang Z₁ des Zusatzgewinnsignalgenerators 35 ständig auftretende Zusatzgewinnsignal, das fünf Zusatzgewinneinheiten darstellt, durch die Torschaltung 36 zum Addierer 37 durchgelassen. Der Spieler kann jedoch ein weiteres Spiel auslösen, ohne die nunmehr am Ausgang des Addierers 37 dargestellte Summe (S + Z) durch Schließen des Ausgabeschalters 39 abzurufen. Wenn dann im Verlauf weiterer Spiele weitere Gewinndarstellungen in den Akkumulator-Speicher 21 übertragen werden und die Anzahl P der dem Impulszähler 34 vom Impulsgeber 24 zugeführten Impulse insgesamt größer als 200, aber noch nicht größer als 300 ist, wird dem Spieler nicht mehr der Zusatzgewinn von fünf Gewinneinheiten, sondern der höhere Zusatzgewinn von 20 Gewinneinheiten durch das nunmehr vom Ausgang Z₂ des Zusatzgewinngenerators 35 über die Torschaltung 36 durchgelassene Zusatzgewinnsignal zugestanden. Wenn der Spieler noch weitere Spiele auslöst und weitere Gewinne "stehen läßt", d.h. Gewinndarstellungen in den Akkumulator-Speicher 21 überträgt, ohne den Ausgabeschalter 39 zu schließen, kann die Anzahl der Impulse P schließlich sogar die Zahl 300 überschreiten, so daß dem Spieler anstelle des Zusatzgewinns von 20 nunmehr ein Zusatzgewinn von 50 Gewinneinheiten zugestanden wird. Grundsätzlich hat der Spieler jedoch nach jedem Spiel die Möglichkeit, durch Betätigung das Ausgabeschalters 39 den Gesamtgewinn (S + Z) abzurufen, wobei über nichtdargestellte Leitungen der Akkumulator-Speicher 21 gelöscht und der Impulszähler 34 zurückgestellt wird.

Auf diese Weise wird der Spieler für fortgesetztes Spielen in Form des Zusatzgewinns belohnt, so daß er durch diese Belohnung zusätzlich zum Weiterspielen angereizt wird. Da der Zusatzgewinn aufgrund der durch den Zusatzgewinnsignalgenerator 35 bewirkten Staffelung überproportional zu der im Akkumulator-Speicher 21 aufsummierten Gewinndarstellung S zunimmt, verstärkt sich auch der Anreiz zur Fortsetzung der Spiele umso mehr, je mehr Spiele der Spieler hintereinander spielt, ohne seinen zwischenzeitlichen Gewinn abzurufen. Dementsprechend hoch ist der Nutzungsgrad des Spielgeräts und dementsprechend hoch der durch den Besitzer des Spielgeräts erzielbare Gewinn.

Obowhl nur als Einzelleitung dargestellt, handelt es sich bei den Ausgangsleitungen des Zusatzgewinnsignalgenerators 35 bzw. des Zusatzgewinngebers 33, des Akkumulator-Speichers 21 und des Addierers 37 um Mehrfachleitungen, da die Gewinndarstellungen S bzw. die durch die Zusatzgewinnsignale dargestellten Zusatzgewinne bitparallele digitale Darstellungen sind. Dementsprechend sind in der Torschaltung 36 auch tatsächlich nicht nur die drei dargestellten UND-Glieder und das eine dargestellte ODER-Glied, sondern dreimal so viele UND-Glieder und ebenso viele ODER-Glieder vorgesehen wie Einzelleitungen in einer der Mehrfach-Ausgangsleitungen des Zusatzgewinnsignalgenerators 35 vorhanden sind.

Die dargestellten Baueinheiten 21, 24, 33 und 37 lassen sich auch durch einen entsprechend programmierten Mikroprozessor realisieren.

Statt die Gewinnmöglichkeit dadurch zu steigern, daß dem Spieler für wiederholtes Spielen ohne Abruf des bislang erzielten Gewinns Zusatzgewinne gewährt werden, ist es auch möglich, die Gewinnmöglichkeit dadurch zu steigern, daß ein im Zufallsantrieb 4 vorgesehener Zufallsgenerator durch die im Akkumulator-Speicher 21 zwischengespeicherte Gewinndarstellung S, d.h. mit zunehmender Anzahl von Spielen, bei denen kein Gewinn abgehoben wird, so beeinflußt wird, daß die Gewinnchancen von Gewinn-Spiel zu Gewinn-Spiel oder nach einer vorbestimmten Anzahl von Gewinn-Spielen erhöht werden.

## Patentansprüche

1. Glücksspielgerät mit Gewinnausgabe, bei dem durch eine in Abhängigkeit von der Eingabe von Bargeld oder dergleichen betätigbare Spielauslöseeinheit (9) eine von mehreren sichtbaren Symboldarstellungen nach einer Zufallsfunktion auslösbar und vorbestimmten Symboldarstellungen, den Gewinnsymboldarstellungen, jeweils ein vorbestimmter Gewinn zugeordnet ist, mit einem Gewinnsymboldarstellungsdetektor (11) und einem Gewinnzuordner (15), durch den bei Feststellung einer Gewinnsymboldarstellung eine ihr zugeordnete digitale Gewinndarstellung S und in Abhängigkeit von dieser die Ausgabe des ihr zugeordneten Gewinns in einer Gewinnausgabeeinheit (19) auslösbar ist, wobei das Glücksspielgerät eine die Gewinnausgabe wählbar sperrende und die Gewinnmöglichkeit mit zunehmender während wenigstens einer Sperrung der Gewinnausgabe zwischengespeicherter Summe von Gewinndarstellungen S steigernde Einrichtung (17, 20-39) aufweist, **dadurch gekennzeichnet**, daß die erwähnte Einrichtung (17, 20-39) erst dann eine Steigerung der Gewinnmöglichkeit bewirkt, wenn die zwischengespeicherte Summe von Gewinndarstellungen S einen vorbestimmten Mindestwert (100) überschritten hat und zugleich eine vorbestimmte Mindestanzahl von Spielen ausgeführt worden ist, wobei die vorbestimmte Mindestanzahl umso kleiner ist, je weiter die zwischengespeicherte Summe von Gewinndarstellungen S oberhalb des Mindestwertes liegt, und daß die Steigerung der Gewinnmöglichkeit oberhalb des Mindestwertes und der Mindestzahl stufenweise mit zunehmender zwischengespeicherter Summe von Gewinndarstellungen S und/oder zunehmender Anzahl von Spielen in zunehmend größeren Stufen zunimmt.

2. Glücksspielgerät nach Anspruch 1, dadurch gekennzeichnet, daß die erwähnte Einrichtung (17, 20-39) einen Wählschalter (17), einen Akkumulator-Speicher (21), einen Zusatzgewinngeber (33), der eine in Abhängigkeit vom Inhalt des Akkumulator-Speichers (21) zunehmende digitale Zusatzgewinndarstellung Z erzeugt, einen Addierer (37) und einen Ausgabeschalter (39) aufweist, daß die digitale Gewinndarstellung S über den Wählschalter (17) dem Akkumulator-Speicher (21) oder der Gewinnausgabeeinheit (19) zuführbar ist und daß die durch den Addierer (37) gebildete Summe (S+Z) der im Akkumulator-Speicher (21) aufsummierten Gewinndarstellung S und der Zusatzgewinndarstellung Z bei Betätigung des Ausgabeschalters (39) der Ausgabeeinheit (19) zuführbar ist.

3. Glücksspielgerät nach Anspruch 2, dadurch gekennzeichnet, daß die Zunahme der Zusatzgewinndarstellung Z überproportional zu S ist.

4. Glücksspielgerät nach Anspruch 2 oder 3, dadurch gekennzeichnet, daß die Einrichtung (17, 20-39) einen Impulsgeber (24) aufweist, dessen Pulsfrequenz in Abhängigkeit von einer Zunahme der Gewinndarstellung S zunimmt und dessen Ausgang mit dem Zähleingang eines Impulszählers (34) verbunden ist, daß der Zusatzgewinngeber (33) einen Zusatzgewinnsignalgenerator (35) aufweist, dessen Zusatzgewinnsignal einen in Abhängigkeit von einer Zunahme des Zählwerts des Impulszählers (34) zunehmenden Zusatzgewinn darstellt, und daß die Ausgangssignale von Akkumulator- Speicher (21) und Zusatzgewinnsignalgenerator (35) den Eingängen des Addierers (37) zuführbar sind.

5. Glücksspielgerät nach Anspruch 4, dadurch gekennzeichnet, daß der Impulsgeber (24) eine in Abhängigkeit von der Auslösung eines Spiels auslösbare Impulsgebereinheit (31) mit mehreren Ausgängen (c₁-c₄), an denen bei jeder Auslösung der Impulsgebereinheit (31) eine unterschiedliche Anzahl von Impulsen auftritt, einen am Ausgang des Akkumulator-Speichers (21) angeschlossenen Mehrbereichkomparator (23) mit mehreren je einem anderen Größenbereich von S zugeordneten Ausgängen (b₁-b₄), deren Anzahl gleich der Anzahl der Ausgänge (c₁-c₄) der Impulsgebereinheit (31) ist und an denen jeweils ein Ausgangssignal auftritt, wenn S in dem dem betreffenden Ausgang (b₁-b₄) des Mehrbereichkomparators (23) zugeordneten Größenbereich liegt, und eine Torschaltung (25) aufweist, die an den Ausgängen (c₁-c₄; b₁-b₄) von Impulsgebereinheit (31) und Mehrbereichkomparator (23) angeschlossen ist und einen jeweils einem Ausgang (b₁-b₄) des Mehrbereichkomparators (23) zugeordneten Ausgang (c₁-c₄) der Impulsgebereinheit (31) beim Auftreten eines Ausgangssignals des Mehrbereichkomparators (23) mit dem Impulszähleingang des Impulszählers (34) verbindet, wobei die Ausgänge (b₁-b₄; c₁-c₄) von Mehrbereichkomparator (23) und Impulsgebereinheit (31) einander in aufsteigender Reihenfolge der Höhe der Größenbereiche von S und der Anzahl von Impulsen, die an den Ausgängen (c₁-c₄) der Impulsgebereinheit (31) pro Auslösung auftreten, zugeordnet sind.

6. Glücksspielgerät nach Anspruch 4 oder 5, dadurch gekennzeichnet, daß der Zusatzgewinnsignalgenerator (35) mehrere Ausgänge (Z₁-Z₃) und der Impulszähler (34) die gleiche Anzahl von Ausgängen (P₁-P₃) wie der Zusatzgewinnsignalgenerator (35) aufweist, daß an den Ausgängen (P₁-P₃) des Impulszählers (34) nacheinander in Abhängigkeit von der Anzahl (P) der Eingangsimpulse ein Ausgangssignal auftritt, daß an den Ausgängen (Z₁-Z₃) des Zusatzgewinnsignalgenerators (35) unterschiedliche Zusatzgewinne darstellende Ausgangssignale auftreten und daß an den Ausgängen (P₁-P₃; Z₁-Z₃) von Impulszähler (34) und Zusatzgewinnsignalgenerator (35) eine Torschaltung (36) angeschlossen ist, die einen jeweils einem Ausgang (P₁-P₃) des Impulszählers (34) zugeordneten Ausgang (Z₁-Z₃) des Zusatzgewinnsignalgenerators (35) mit dem Addierer (37) verbindet, wenn der Impulszähler (34) ein Ausgangssignal erzeugt, wobei die Ausgänge (P₁-P₃; Z₁-Z₃) von Impulszähler (34) und Zusatzgewinnsignalgenerator (35) einander in aufsteigender Reihenfolge der Anzahl der durch ein Ausgangssignal des Impulszählers (34) dargestellten Eingangsimpulse und der Größe des durch ein Ausgangssignal des Zusatzgewinnsignalgenerators (35) dargestellten Zusatzgewinns zugeordnet sind.

7. Glücksspielgerät nach einem der Ansprüche 1 bis 6, dadurch gekennzeichnet, daß die die Gewinnmöglichkeit steigernde Einrichtung (17, 20-39) einen Mikroprozessor aufweist.

8. Glücksspielgerät nach einem der Ansprüche 1 bis 7, dadurch gekennzeichnet, daß eine Anzeigeeinheit (22; 38) für den Inhalt (S) des Akkumulator-Speichers (21) und für den Zusatzgewinn (Z) vorgesehen ist.

## Claims

1. Gambling device with prize dispensing, in which one of several visible symbols can be triggered according to a random function by a game start unit which can be operated in dependence upon the input of cash or the like, and a predetermined prize is allocated to each of predetermined symbols, the prize-winning symbols, with a prize-winning symbol detector (11) and a prize allocator (15) by which, when a prize-winning symbol is detected, a digital prize sign S allocated to it and, as a function of the latter, dispensing of the prize allocated to it in a prize dispensing unit (19) can be triggered, wherein the gambling device comprises a device (17, 20-39) which selectably prevents a prize from being dispensed and increases the possibility of gain with an increase in the total of prize signs S temporarily stored during at least one hold process preventing a prize from being dispensed, characterised in that the above-mentioned device (17, 20-39) causes an increase in the possibility of gain only when the temporarily stored total of prize signs S has exceeded a predetermined minimum value (100) and also a predetermined minimum number of games have been played, wherein the further the temporarily stored total of prize signs S is above the minimum value, the smaller the predetermined minimum number, and in that the increase in the possibility of gain above the minimum value and the minimum number rises stepwise in increasingly larger steps with an increase in the temporarily stored total of prize signs S and/or an increase in the number of games.

2. Gambling device according to claim 1, characterised in that the above-mentioned device (17, 20-39) comprises a selector switch (17), an accumulator memory (21), an additional prize generator (33) which generates a digital additional prize sign Z increasing as a function of the contents of the accumulator memory (21), an adder (37) and a dispensing switch (39), in that the digital prize sign S can be fed via the selector switch (17) to the accumulator memory (21) or to the prize dispensing unit (19), and in that the total (S+Z), formed by the adder (37), of the prize sign S added up in the accumulator memory (21) and the additional prize sign Z, can be fed to the dispensing unit (19) on operation of the dispensing switch (39).

3. Gambling device according to claim 2, characterised in that the increase in the additional prize sign Z is superproportional to S.

4. Gambling device according to claim 2 or 3, characterised in that the device (17, 20-39) comprises a pulse generator (24) of which the pulse frequency increases as a function of an increase in the prize sign S and of which the output is connected to the counting input of a pulse counter (34), in that the additional prize generator (33) comprises an additional prize signal generator (35) of which the additional prize signal represents an additional prize increasing as a function of an increase in the count of the pulse counter (34), and in that the output signals of accumulator memory (21) and additional prize signal generator (35) can be fed to the inputs of the adder (37).

5. Gambling device according to claim 4, characterised in that the pulse generator (24) comprises a pulse generator unit (31) which can be triggered as a function of starting a game, with several outputs (c₁-c₄) at which, every time the pulse generator unit (31) is triggered, a different number of pulses occurs, a multi-zone comparator (23) connected to the output of the accumulator memory (21), with several outputs (b₁-b₄) which are each allocated to a different quantity zone of S and of which the number is equal to the number of outputs (c₁-c₄) of the pulse generator unit (31) and at each of which an output signal occurs when S is in the quantity zone allocated to the respective output (b₁-b₄) of the multi-zone comparator (23), and a gate circuit (25) which is connected to the outputs (c₁-c₄; b₁-b₄) of pulse generator unit (31) and multi-zone comparator (23) and connects one output (c₁-c₄) of the pulse generator unit (31), which is respectively allocated to one output (b₁-b₄) of the multi-zone comparator (23), to the pulse counting input of the pulse counter (34) when an output signal of the multi-zone comparator (23) occurs, wherein the outputs (b₁-b₄; c₁-c₄) of multi-zone comparator (23) and pulse generator unit (31) are allocated to each other in ascending order of height of the quantity zones of S and the number of pulses which occur at the outputs (c₁-c₄) of the pulse generator unit (31) every time it is triggered.

6. Gambling device according to claim 4 or 5, characterised in that the additional prize signal generator (35) comprises several outputs (Z₁-Z₃) and the pulse counter (34) comprises the same number of outputs (P₁-P₃) as the additional prize signal generator (35), in that an output signal occurs at the outputs (P₁-P₃) of the pulse counter (34) successively as a function of the number (P) of input pulses, in that output signals representing different additional prizes occur at the outputs (Z₁-Z₃) of the additional prize signal generator (35), and in that connected to the outputs (P₁-P₃; Z₁-Z₃) of pulse counter (34) and additional prize signal generator (35) is a gate circuit (36) which connects one output (Z₁-Z₃) of the additional prize signal generator (35), which is respectively allocated to one output (P₁-P₃) of the pulse counter (34), to the adder (37) when the pulse counter (34) generates an output signal, wherein the outputs (P₁-P₃; Z₁-Z₃) of pulse counter (34) and additional prize signal generator (35) are allocated to each other in ascending order of the number of input pulses represented by an output signal of the pulse counter (34), and of the quantity of the additional prize represented by an output signal of the additional prize signal generator (35).

7. Gambling device according to any of claims 1 to 6, characterised in that the device (17, 20-39) which increases the possibility of gain comprises a microprocessor.

8. Gambling device according to any of claims 1 to 7, characterised in that a display unit (22; 38) is provided for the contents (S) of the accumulator memory (21) and for the additional prize (Z).

## Revendications

1. Machine à sous avec distribution de gain, dans laquelle, par une unité de déclenchement de jeu (9), actionnable en fonction de l'introduction d'argent liquide ou d'éléments analogues, une représentation symbolique visible parmi plusieurs peut être déclenchée suivant une fonction aléatoire et un gain prédéterminé est respectivement attribué à des représentations symboliques prédéterminées, les représentations symboliques de gain, cette machine comprenant un détecteur de représentations symboliques de gain (11) et un attributeur de gain (15), par lequel, lors de la constation d'une représentation symbolique de gain, une représentation numérique S du gain qui lui est attribué et, en fonction de celle-ci, la distribution du gain, qui lui est attribué, dans une unité de distribution de gain (19) peuvent être déclenchés, la machine à sous présentant un dispositif (17, 20- 39) qui bloque de manière sélective la distribution de gain et qui augmente la possibilité de gain par une somme croissante de représentations de gain S, mise dans une mémoire temporaire pendant au moins un blocage de la distribution de gain, caractérisée en ce que le dispositif mentionné (17, 20-39) ne produit une augmentation de la possibilité de gain que lorsque la somme mise en mémoire temporaire des représentations de gain S a dépassé une valeur minimale prédéterminée (100) et que simultanément un nombre minimal prédéterminé de jeux a été effectué, le nombre minimal prédéterminé étant d'autant plus petit que la somme mise en mémoire temporaire des représentations de gain S se trouve plus largement au-dessus de la valeur minimale, et en ce que l'augmentation de la possibilité de gain au-dessus de la valeur minimale et du nombre minimal croît progressivement en degrés de plus en plus grands avec une somme croissante, mise en mémoire temporaire, des représentations de gain S et/ou un nombre croissant de jeux.

2. Machine à sous suivant la revendication 1, caractérisée en ce que le dispositif mentionné (17, 20-39) présente un commutateur de sélection (17), une mémoire-accumulateur (21), un donneur de gain supplémentaire (33), qui produit une représentation de gain supplémentaire Z numérique croissante en fonction du contenu de la mémoire-accumulateur (21), un additionneur (37) et un commutateur de distribution (39), en ce que la représentation de gain numérique S peut, par le commutateur de sélection (17), être amenée à la mémoire-accumulateur (21) ou à l'unité de distribution de gain (19) et en ce que la somme (S + Z), formée par l'additionneur (37), de la représentation de gain S totalisée dans la mémoire-accumulateur (21) et de la représentation de gain supplémentaire Z peut être amenée à l'unité de distribution (19) lors de l'actionnement du commutateur de distribution (39).

3. Machine à sous suivant la revendication 2, caractérisée en ce que la croissance de la représentation de gain supplémentaire Z est proportionnellement supérieure à S.

4. Machine à sous suivant l'une des revendications 2 et 3, caractérisée en ce que le dispositif (17, 20-39) présente un générateur d'impulsions (24), dont la fréquence d'impulsion augmente en fonction d'une croissance de la représentation de gain S et dont la sortie est reliée à l'entrée de comptage d'un compteur d'impulsions (34), en ce que le donneur de gain supplementaire (33) présente un générateur de signal de gain supplémentaire (35), dont le signal de gain supplémentaire représente un gain supplémentaire croissant en fonction d'une augmentation de la valeur de comptage du compteur d'impulsions (34), et en ce que les signaux de sortie de la mémoire-accumulateur (21) et du générateur de signal de gain supplémentaire (35) peuvent être amenés aux entrées de l'additionneur (37).

5. Machine à sous suivant la revendication 4, caractérisée en ce que le générateur d'impulsions (24) présente une unité génératrice d'impulsions (31) déclenchable en fonction du déclenchement d'un jeu et pourvue de plusieurs sorties (c₁-c₄) auxquelles apparaît un nombre différent d'impulsions à chaque déclenchement de l'unité génératrice d'impulsions (31), un comparateur à plages multiples (23) raccordé à la sortie de la mémoire-accumulateur (21) et présentant plusieurs sorties (b₁-b₄) qui sont chacune attribuées à un autre ordre de grandeur de S et dont le nombre est identique au nombre des sorties (c₁-c₄) de l'unité génératrice d'impulsions (31) et auxquelles il apparaît chaque fois un signal de sortie lorsque S se trouve dans l'ordre de grandeur attribué à la sortie concernée (b₁-b₄) du comparateur à plages multiples (23), et un circuit de portillon (25) qui est raccordé aux sorties (c₁-c₄ ; b₁-b₄) de l'unité génératrice d'impulsions (31) et du comparateur à plages multiples (23) et qui relie une sortie (c₁-c₄) de l'unité génératrice d'impulsions (31), qui est adjointe chaque fois à une sortie (b₁-b₄) du comparateur à plages multiples (23), lors de l'apparition d'un signal de sortie du comparateur à plages multiples (23), à l'entrée de comptage du compteur d'impulsions (34), les sorties (b₁-b₄ ; c₁-c₄) du comparateur à plages multiples (23) et de l'unité génératrice d'impulsions (31) étant mutuellement adjointes dans une succession ascendante du niveau des ordres de grandeur de S et du nombre des impulsions qui apparaissent aux sorties (c₁-c₄) de l'unité génératrice d'impulsions (31) par déclenchement.

6. Machine à sous suivant l'une des revendications 4 et 5, caractérisée en ce que le générateur de signal de gain supplémentaire (35) présente plusieurs sorties (Z₁-Z₃) et le compteur d'impulsions (34) le même nombre de sorties (P₁-P₃) que le générateur de signal de gain supplémentaire (35), en ce qu'aux sorties (P₁-P₃) du compteur d'impulsions (34) il apparaît successivement un signal de sortie en fonction du nombre (P) des imulsions d'entrée, en ce qu'aux sorties (Z₁-Z₃) du générateur de signal de gain supplémentaire (35) il apparaît des signaux de sortie représentant des gains supplémentaires différents et en ce qu'aux sorties (P₁-P₃ ; Z₁-Z₃) du compteur d'impulsions (34) et du générateur de signal de gain supplémentaire (35) est raccordé un circuit de portillon (36) qui relie une sortie (Z₁-Z₃) du générateur de signal de gain supplémentaire (35), adjointe chaque fois à une sortie (P₁-P₃) du compteur d'impulsions (34), à l'additionneur (37) lorsque le compteur d'impulsions (34) produit un signal de sortie, les sorties (P₁-P₃ ; Z₁-Z₃) du compteur d'impulsions (34) et du générateur de signal de gain supplémentaire (35) étant adjointes mutuellement dans une succession ascendante du nombre des impulsions d'entrée représentées par un signal de sortie du compteur d'impulsions (34) et de la grandeur du gain supplémentaire représenté par un signal de sortie du générateur de signal de gain supplémentaire (35).

7. Machine à sous suivant l'une des revendications 1 à 6, caractérisée en ce que le dispositif augmentant la possibilité de gain (17, 20-39) comporte un micro-ordinateur.

8. Machine à sous suivant l'une des revendications 1 à 7, caractérisée en ce qu'une unité d'affichage (22 ; 38) du contenu (S) de la mémoire-accumulateur (21) et du gain supplémentaire (Z) est prévue.
